# EUROPÄISCHE PATENTSCHRIFT

(11) **EP 1 705 375 B1**
(45) Veröffentlichungstag und Bekanntmachung des Hinweises auf die Patenterteilung: **07.11.2007**
(21) Anmeldenummer: 05005264.6
(22) Anmeldetag: 10.03.2005
(51) Int. Cl.: F04B 43/12

(54) **Schlauchpumpe**
Peristaltic pump
Pompe péristaltique

(43) Veröffentlichungstag der Anmeldung: 27.09.2006
(73) Patentinhaber: LIFEBRIDGE Medizintechnik AG, 84539 Ampfing (DE)
(72) Erfinder: Brieske, Gerhard, 84539 Ampfing (DE)
(74) Vertreter: Manitz, Finsterwald & Partner GbR

(56) Entgegenhaltungen:
- EP-A- 0 786 596
- DE-A1- 2 162 998
- US-A- 5 709 539
- US-A1- 2005 053 502

## Beschreibung

Die vorliegende Erfindung betrifft eine peristaltische Schlauchpumpe nach dem Oberbegriff des Anspruchs 1. Derartige Schlauchpumpen sind grundsätzlich bekannt (vgl. EP 0 786 596 A) und umfassen einen durch eine Antriebswelle drehbaren Rotor sowie ein Stützelement, das entlang eines Teils des Rotorumfangs verläuft, wobei zwischen dem Stützelement und dem Rotor ein flexibler Schlauch einlegbar ist. Durch Drehen der Antriebswelle wird der Rotor in Drehung versetzt und drückt dabei mit Andruckelementen, üblicherweise Rollen, gegen den flexiblen Schlauch, wobei das Stützelement als Gegenlager dient. Hierdurch wird ein sich in dem Schlauch befindendes Fluid, z.B. eine Flüssigkeit, in Drehrichtung durch den Schlauch gedrückt.

Es ist die Aufgabe der vorliegenden Erfindung, eine peristaltische Schlauchpumpe nach dem Oberbegriff des Anspruchs 1 so zu verbessern, dass die Konstruktion vereinfacht ist.

Die Lösung dieser Aufgabe erfolgt durch die Merkmale des Anspruchs 1.

Erfindungsgemäß ist das Stützelement in Richtung des Rotors und vorzugsweise auch von dem Rotor weg um einen vorbestimmten Abstand bewegbar, so dass der Raum zum Einlegen des Schlauches vergrößert und verkleinert werden kann. Zum Einlegen des Schlauches kann das Stützelement sich etwas weiter beabstandet zu dem Rotor befinden, so dass der Schlauch auf einfache Weise in den so geschaffenen Zwischenraum einlegbar ist. Anschließend muss lediglich die Antriebswelle in Drehung versetzt werden, wodurch sich das Stützelement um einen vorbestimmten Abstand in Richtung des Rotors bewegt, so dass der Schlauch anschließend zwischen Rotor und Stützelement geklemmt ist, damit ein Pumpbetrieb eingeleitet werden kann.

Erfindungsgemäß ist es möglich, den die Flüssigkeit transportierenden Schlauch lediglich in den Zwischenraum zwischen Rotor und Stützelement einzulegen und anschließend durch Drehen der Antriebswelle das Stützelement so weit in Richtung des Rotors zu bewegen, dass der Schlauch zwischen dem Rotor und dem Stützelement etwas geklemmt ist. Hierdurch kann beispielsweise bei Herz-Lungen-Maschinen auf einfache Weise ein blutführendes Modul in die Maschine eingesetzt werden, ohne dass der Schlauch des blutführenden Moduls manuell in der Schlauchpumpe festgeklemmt werden muss. Es ist vielmehr ausreichend, dass das Modul mit blutführenden Teilen so auf die Schlauchpumpe aufgesetzt wird, dass der flexible Schlauch in den Zwischenraum zwischen Rotorstützelement gelangt. Durch Betätigen der Schlauchpumpe erfolgt anschließend automatisch und selbsttätig die Klemmung des Schlauches.

Durch die Spiralführung ist es möglich, die Rotationsbewegung der Antriebswelle über einen Mitnehmer in eine Linearbewegung umzuwandeln, durch welche das Stützelement in Richtung des Rotors bewegbar ist.

Vorteilhafte Ausführungsformen der Erfindung sind in der Beschreibung, der Zeichnung sowie den Unteransprüchen beschrieben.

Nach einer ersten vorteilhaften Ausführungsform verbleibt das Stützelement bei weiterem Drehen der Antriebswelle in der ersten Drehrichtung und nach Bewegen des Stützelementes um den vorbestimmten Abstand in Richtung des Rotors in seiner Position. Auf diese Weise ist es möglich, dass nach dem Festklemmen des flexiblen Schlauches zwischen Stützelement und Rotor keine weiteren Maßnahmen mehr erfolgen müssen, um einen ordnungsgemäßen Pumpbetrieb einzuleiten. Alleine durch Drehen der Antriebswelle in der ersten Drehrichtung wird der Schlauch zunächst festgeklemmt und anschließend wird der Rotor auf übliche Weise gedreht, so dass die Rollen des Rotors Flüssigkeit durch den Schlauch drücken können.

Nach einer weiteren vorteilhaften Ausführungsform kann das Stützelement durch Drehen der Antriebswelle in einer zur ersten Drehrichtung entgegengesetzten Richtung um den vorbestimmten Abstand wieder von dem Rotor wegbewegt werden. Auf diese Weise ist es möglich, lediglich durch Drehen des Rotors in der entgegensetzten Drehrichtung die Klemmung des Schlauches zwischen Rotor und Stützelement wieder zu lösen, so dass der flexible Schlauch bzw. das damit verbundene Modul aus der Pumpe entnommen werden kann. Hierbei ist es vorteilhaft, wenn das Stützelement bei weiterem Drehen der Antriebswelle in der zur ersten Drehrichtung entgegengesetzten Richtung und nach Bewegen um den vorbestimmten Abstand von dem Rotor weg in seiner Position verbleibt, da in diesem Fall eine Freilaufkupplung geschaffen ist, so dass es unkritisch ist, wenn die Antriebswelle auch noch dann weitergedreht wird, wenn sich das Stützelement bereits um den vorbestimmten Abstand vom Rotor weg bewegt hat.

Nach einer weiteren vorteilhaften Ausführungsform der Erfindung kann ein Gegenstück vorgesehen sein, das zusammen mit dem Stützelement eine Klemmeinrichtung bildet, in welcher der Schlauch durch Bewegen des Stützelementes in Richtung des Rotors festklemmbar ist. Eine solche Klemmeinrichtung kann zusätzlich zur Klemmung des Schlauches zwischen Rotor und Stützelement vorgesehen sein, um den Schlauch ortsfest zu fixieren.

Nach einer weiteren vorteilhaften Ausführungsform ist das Stützelement über eine Kupplungseinrichtung mit der Antriebswelle gekoppelt. Durch Betätigen der Kupplung kann hierdurch das Stützelement in Richtung des Rotors bewegt werden oder von dem Rotor wegbewegt werden, so dass die Drehung der Antriebswelle gleichzeitig die Bewegung des Stützelementes bewirkt.

Um das Stützelement mit der Antriebswelle zu koppeln und von dieser zu entkoppeln kann es zusätzlich vorteilhaft sein, wenn in der Mitnehmerscheibe eine Ringnut vorgesehen ist, in die eine ortsfeste Kulissenführung eingreift. Durch diese ortsfeste Kulissenführung kann ein gefederter Sperrstift, der zusammen mit der Antriebswelle umläuft, so gesteuert werden, dass die Mitnehmerscheibe nach etwa einer Umdrehung die Kopplung mit der Antriebswelle verliert bzw. mit der Antriebswelle gekoppelt wird. Zu diesem Zweck kann es vorteilhaft sein, wenn ein mit der Antriebswelle drehfest verbundener Mitnehmerstift vorgesehen ist, der in Axialrichtung der Antriebswelle gegen die Kraft einer Feder verschiebbar gelagert ist. Ein solcher Mitnehmerstift kann durch eine Öffnung in dem Boden der Ringnut mit der ortsfesten Kulissenführung in Eingriff gelangen und dadurch bei einem Drehrichtungswechsel die Mitnehmerscheibe über etwa eine Umdrehung an die Rotationsbewegung der Antriebswelle koppeln.

Hierbei ist es auch vorteilhaft, wenn die Mitnehmerscheibe im Bereich der Öffnung auf der zur Ringnut entgegengesetzten Seite zumindest eine Führungsschräge aufweist, deren tiefster Punkt die Öffnung ist. Auf diese Weise kann der Mitnehmerstift zunächst die Führungsschräge entlanggleiten und anschließend durch die Öffnung gelangen. Durch geeignete Wahl der Führungsschräge und der Kulissenführung kann hierdurch je nach Drehrichtung für etwa eine Umdrehung eine Kopplung der Mitnehmerscheibe an die Antriebswelle erreicht werden.

Nachfolgend wird die folgende Erfindung rein beispielhaft anhand einer vorteilhaften Ausführungsform und unter Bezugnahme auf die beigefügten Zeichnungen beschrieben. Es zeigen:
- Fig. 1: eine Seitenansicht einer peristaltischen Schlauchpumpe;
- Fig. 2: das Gegenstück der Schlauchpumpe von Fig. 1;
- Fig. 3: das Stützelement der Schlauchpumpe von Fig. 1;
- Fig. 4: die Trägerplatte der Schlauchpumpe von Fig. 1;
- Fig. 5: eine perspektivische Ansicht derjenigen Seite der Mitnehmerscheibe der Schlauchpumpe von Fig. 1, die der Trägerplatte abgewandt ist;
- Fig. 6: eine perspektivische Ansicht der Mitnehmerscheibe von Fig. 5 auf diejenige Seite, die der Trägerplatte bei der Schlauchpumpe von Fig. 1 zugewandt ist;
- Fig. 7: einen Schnitt durch die Mitnehmerscheibe von Fig. 5 und 6 entlang der Linie VII-VII; und
- Fig. 8: eine vergrößerte Darstellung der Kupplungseinrichtung der Schlauchpumpe von Fig. 1.

Die in Fig. 1 dargestellte peristaltische Schlauchpumpe weist eine ortsfest montierbare Trägerplatte 10 mit einer Bohrung auf, durch welche eine Antriebswelle 12 drehbar gesteckt ist. Das in Fig. 1 rechte Ende der Antriebswelle 12 kann von einem nicht näher dargestellten Antrieb, beispielsweise einem Elektromotor, angetrieben werden, wodurch sich ein in Fig. 1 am linken Ende der Antriebswelle 12 angebrachter Rotor 14 ebenfalls dreht. Der Rotor 14 weist mehrere über seinen Umfang verteilte Rollen 16 auf, die auf bekannte Weise dazu dienen, Flüssigkeit durch einen (nicht dargestellten) flexiblen Schlauch zu drücken.

Auf der in Fig. 1 linken Seite der Trägerplatte 10 ist unterhalb des Rotors 14 ein Gegenstück 18 mit der Trägerplatte 10 verschraubt, das in Fig. 2 perspektivisch dargestellt ist. Wie Fig. 2 zeigt, weist das Gegenstück 18 einerseits zwei vertikale Sackbohrungen 20 und 21 und andererseits zwei unter einem Winkel zur Horizontalen verlaufende V-förmige Nuten 22 und 23 auf, die innerhalb ein- und derselben Vertikalebene verlaufen. Ferner besitzt das Gegenstück 18 eine etwa halbkreisförmige Öffnung, in der sich der Rotor frei drehen kann.

Fig. 1 zeigt ferner, dass oberhalb des Rotors 14 ein Stützelement 26 vorgesehen ist, das in Richtung des Doppelpfeils um einen vorbestimmten Abstand in Richtung des Rotors 14 bewegbar ist oder um diesen vorbestimmten Abstand von dem Rotor 14 wegbewegbar ist. In Fig. 1 ist derjenige Zustand dargestellt, bei dem das Stützelement vollständig um den vorbestimmten Abstand von dem Rotor 14 wegbewegt worden ist.

Zur Führung des Stützelementes 26 dienen zwei Führungsstifte 28 (in Fig. 1 ist nur einer dargestellt), die in die Sackbohrungen 20 und 21 des Gegenstückes eingesteckt sind. Wie Fig. 3 zeigt, besitzt das Stützelement 26 ebenfalls zwei Sackbohrungen 30 (in Fig. 3 ist nur eine dargestellt), so dass das Stützelement 26 von den Führungsstiften 28 geführt wird.

Fig. 3 zeigt ferner, dass auch das Stützelement 26 zwei V-förmige Nuten 32 und 34 aufweist, die zusammen mit den Nuten 22 und 23 des Gegenstückes 18 eine Klemmeinrichtung bilden, in welcher der Schlauch durch Bewegen des Stützelementes in Richtung des Rotors festklemmbar ist. Eine an der Rückseite des Stützelementes 26 vorgesehene Nut 36 dient zum Einsetzen eines Metallstückes, um eine berührungslose Positionserkennung mit Hilfe eines (nicht dargestellten) Sensors zu ermöglichen. Ferner ist erkennbar, dass an der Rückseite des Stützelementes 26 mittig eine Sackbohrung 38 vorgesehen ist. In diese Sackbohrung ist ein in Fig 1 erkennbarer Stift 40 gesteckt, der sich durch ein Langloch 41 in der Trägerplatte 10 erstreckt, das gleichzeitig als Endanschlag für die Bewegung des Stützelementes 26 dient. Der Stift 40 steht auf der zu dem Stützelement 26 entgegengesetzten Seite der Trägerplatte 10 etwas aus dieser vor und das vorstehende Ende des Stiftes 40 ist in ein Gleitlager 42 gesteckt, das in einer Spiralnut 44 (vgl. Fig. 6) einer Mitnehmerscheibe 46 bewegbar ist.

Die Mitnehmerscheibe 46 ist in den Fig. 5 bis 7 genauer dargestellt und über ein Gleitlager 48 frei drehbar auf die Antriebswelle 12 aufgesteckt. Fig. 6 zeigt eine Ansicht derjenigen Seite der Mitnehmerscheibe 46, die der Trägerplatte 10 zugewandt ist. Wie zu erkennen ist, erstreckt sich die Spiralnut 44 vom äußeren Rand der Mitnehmerscheibe 46 in Richtung des Mittelpunkts, wobei die Spiralnut sich über einen Winkel von etwas mehr als 180° erstreckt. Im Inneren der Spiralnut 44 ist eine Ringnut 50 vorgesehen, die zur Aufnahme einer ortsfesten Kulissenführung 52 dient, die einstückig mit der Trägerplatte 10 ausgebildet ist (vgl. Fig. 4). Wie Fig. 4 und auch Fig. 8 verdeutlicht, besitzt die ortsfeste Führungskulisse 52 eine ansteigende und eine absteigende Flanke mit gleicher Steigung. Hierbei ist die Führungskulisse 52 in Umfangsrichtung so gekrümmt, dass sie in die Ringnut 50 der Mitnehmerscheibe 46 passt.

Fig. 5 zeigt die in Fig. 6 unten liegende Seite der Mitnehmerscheibe 46. Wie zu erkennen ist, ist an dieser Seite der Mitnehmerscheibe 46 eine gekrümmte Vertiefung mit zwei Führungsschrägen 54 und 56 vorgesehen, deren tiefster Punkt eine Öffnung 58 bildet, durch die ein Durchlass in die Ringnut 50 geschaffen ist. Dieser Durchgang dient zum Durchlass eines Mitnehmerstiftes 60, der wie nachstehend beschrieben als Kopplungsorgan zwischen Antriebswelle 12 und Mitnehmerscheibe 46 dient.

Fig. 1 zeigt, dass eine Antriebsscheibe 62 drehfest mit der Antriebswelle 12 verbunden ist, wobei der Mitnehmerstift 60 in einer an der Antriebsscheibe 62 vorgesehen Hülse 64 federnd gelagert ist, so dass er gegen die Kraft der Feder in Axialrichtung der Antriebswelle 12 verschiebbar gelagert ist. Wenn sich somit die Antriebswelle 12 dreht, dreht sich zusammen mit dieser die Antriebsscheibe 62 und auch der Mitnehmerstift 60. Hierbei drückt der Mitnehmerstift 60 aufgrund der Feder gegen die Mitnehmerscheibe 46 und das vordere Ende des Mitnehmerstiftes 60 läuft auf der Mitnehmerscheibe auf einer Kreisbahn um, die in Fig. 5 gestrichelt angedeutet ist. Wenn dabei der Mitnehmerstift 60 in den Bereich der Führungsschrägen 54 und 56 gelangt, fährt das vordere Ende des Mitnehmerstiftes 60 auf diesen Führungsschrägen bis es durch die Öffnung 58 in der Mitnehmerscheibe gelangt.

Nachfolgend wird die Funktionsweise der vorstehend beschriebenen peristaltischen Schlauchpumpe beschrieben.

Ausgangsposition ist die in Fig. 1 dargestellte Stellung, bei welcher das Stützelement 26 um den vorbestimmten Abstand von dem Rotor 14 wegbewegt worden ist. In dieser Position befindet sich der Mitnehmerstift 60 in der in Fig. 8 dargestellten Stellung, in welcher er durch die Öffnung 58 in der Mitnehmerscheibe 46 hindurchragt und mit seinem vorderen Ende auf der ortsfesten Kulissenführung 52 aufliegt. Wenn dabei die Antriebswelle 12 und damit das Antriebsrad 62 entgegen der Pfeilrichtung S gedreht werden, wird der Mitnehmerstift 60 in Fig. 8 nach rechts bewegt und läuft dabei zunächst auf der ortsfesten Kulissenführung 52 und anschließend auf der Führungsschräge 56 der Mitnehmerscheibe 46, die stetig in die linke Flanke der ortsfesten Kulissenführung 52 übergeht. Anschließend läuft der Mitnehmerstift 60 auf der in Fig. 5 gestrichelt dargestellten Kreisbahn um, bis er wieder zur Führungsschräge 54 gelangt, auf dieser entlanggleitet, bis sich wieder die Situation von Fig. 8 ergibt. Dies bedeutet, dass die Antriebswelle entgegen der in Fig. 8 dargestellten Pfeilrichtung beliebig gedreht werden kann, ohne dass sich die Mitnehmerscheibe 46 bewegt.

Nachdem ein flexibler Schlauch in den Zwischenraum zwischen dem Stützelement 26 und dem Rotor 14 eingelegt worden ist, wird die Drehrichtung der Antriebswelle 12 umgekehrt und verläuft nunmehr in Richtung des in Fig. 8 dargestellten Pfeils S. Dies bedeutet jedoch, dass der Mitnehmerstift 60 an dem unteren Ende der Führungsschräge 54 anschlägt, wie in Fig. 8 gezeigt, so dass bei einer weiteren Drehbewegung die Mitnehmerscheibe 46 von dem Mitnehmerstift 60 mitgenommen wird und sich ebenfalls in Richtung des Pfeils S dreht. Hierbei läuft das vordere Ende des Mitnehmerstiftes entlang der fallenden Flanke der Kulissenführung 52 bis es auf der in Fig. 4 gestrichelt eingezeichneten Umlaufbahn umläuft.

Bei dieser Drehung der Mitnehmerscheibe 46 läuft gleichzeitig das Gleitlager 42 in der Spiralbahn 44 und bewegt sich dadurch in Richtung der Drehachse, wodurch der Stift 40 in dem Langloch 41 ebenfalls in Richtung der Drehachse bewegt wird. Dies hat zur Folge, dass das Stützelement 26 um den vorbestimmten Abstand in Richtung des Rotors 14 bewegt wird, so dass der (nicht dargestellte) flexible Schlauch jeweils zwischen den V-Nuten 22 und 32 sowie 23 und 34 geklemmt wird. Gleichzeitig ist dabei der Schlauch zwischen dem Stützelement 26 und den umlaufenden Rollen 16 des Rotors 14 geklemmt, so dass eine Pumpwirkung erzielt wird.

Nach einem vollständigen Umlauf des Mitnehmerstiftes 60 auf der in Fig. 4 gestrichelten Umlaufbahn gelangt dieser in Fig. 8 von der rechten Seite wieder bis zu der Kulissenführung 52 und gleitet anschließend auf dieser nach oben bis das vordere Ende auf die sich zu diesem Zeitpunkt stetig an die Kulissenführung 52 anschließende Führungsschräge 54 der Mitnehmerscheibe 46 gelangt. Auf diese Führungsschräge 54 gleitet der Mitnehmerstift 60 dann weiter nach oben, bis das vordere Ende des Mitnehmerstiftes 60 auf der in Fig. 5 gestrichelt dargestellten Umlaufbahn umläuft. Wenn die Antriebswelle weiter in Richtung des Pfeils S gedreht wird, kann der Mitnehmerstift 60 beliebig lang umlaufen, ohne eine Bewegung der Mitnehmerscheibe 46 zu bewirken. Erst wenn die Drehrichtung wieder umgedreht wird, koppelt der Mitnehmerstift 60 wieder mit der Mitnehmerscheibe 46, indem er durch die Öffnung 58 gelangt und auf der ortsfesten Kulissenführung 52 nach unten gleitet. Anschließend läuft das vordere Ende des Mitnehmerstiftes 60 wieder ein Mal auf der in Fig. 4 gestrichelt dargestellten Umlaufbahn um, bis sich wieder die in Fig. 8 dargestellte Situation ergibt.

### Bezugszeichenliste

- 10: Trägerplatte
- 12: Antriebswelle
- 14: Rotor
- 16: Rollen
- 18: Gegenstück
- 20,21: Sackbohrung
- 22, 23: V-Nut
- 26: Stützelement
- 28: Führungsstifte
- 30: Sackbohrungen
- 32, 34: V-Nut
- 36: Nut
- 38: Sackbohrung
- 40: Stift
- 41: Langloch
- 42: Gleitlager
- 44: Spiralnut
- 46: Mitnehmerscheibe
- 48: Gleitlager
- 50: Ringnut
- 52: ortsfeste Kulissenführung
- 54, 56: Führungsschrägen
- 58: Öffnung
- 60: Mitnehmerstift
- 62: Antriebsscheibe
- 64: Hülse

- S: Drehrichtung

## Patentansprüche

1. Peristaltische Schlauchpumpe, umfassend
einen durch eine Antriebswelle (12) drehbaren Rotor (14), und
ein Stützelement (26), das entlang eines Teils des Rotorumfangs verläuft, wobei zwischen dem Stützelement (26) und dem Rotor (14) ein flexibler Schlauch einlegbar ist, wobei
das Stützelement (26) durch Drehen der Antriebswelle (12) in einer ersten Drehrichtung (S) um einen vorbestimmten Abstand in Richtung des Rotors (14) bewegbar ist,
**dadurch gekennzeichnet, dass**
zur Bewegung des Stützelementes (26) eine mit einer Spiralführung (44) versehene Mitnehmerscheibe (46) vorgesehen ist, die um die Antriebswelle (12) drehbar ist.

2. Schlauchpumpe nach Anspruch 1,
**dadurch gekennzeichnet, dass**
das Stützelement (26) bei weiterem Drehen der Antriebswelle (12) in der ersten Drehrichtung (S) und nach Bewegen um den vorbestimmten Abstand in Richtung des Rotors (14) in seiner Position verbleibt.

3. Schlauchpumpe nach zumindest einem der vorstehenden Ansprüche,
**dadurch gekennzeichnet, dass**
das Stützelement (26) durch Drehen der Antriebswelle (12) in einer zur ersten Drehrichtung entgegengesetzten Richtung um den vorbestimmten Abstand von dem Rotor (14) wegbewegbar ist.

4. Schlauchpumpe nach Anspruch 3,
**dadurch gekennzeichnet, dass**
das Stützelement (26) bei weiterem Drehen der Antriebswelle (12) in der zur ersten Drehrichtung entgegengesetzten Richtung und nach Bewegen um den vorbestimmten Abstand von dem Rotor (14) weg in seiner Position verbleibt.

5. Schlauchpumpe nach zumindest einem der vorstehenden Ansprüche,
**dadurch gekennzeichnet, dass**
das Stützelement (26) zusammen mit einem Gegenstück (28) eine Klemmeinrichtung bildet, in welcher der Schlauch durch Bewegen des Stützelementes (26) in Richtung des Rotors (14) festklemmbar ist.

6. Schlauchpumpe nach zumindest einem der vorstehenden Ansprüche,
**dadurch gekennzeichnet, dass**
das Stützelement (26) über eine Kupplungseinrichtung mit der Antriebswelle gekoppelt ist.

7. Schlauchpumpe nach Anspruch 1,
**dadurch gekennzeichnet, dass**
in der Mitnehmerscheibe (46) eine Ringnut (50) vorgesehen ist, in die eine ortsfeste Kulissenführung (52) eingreift.

8. Schlauchpumpe nach zumindest einem der vorstehenden Ansprüche,
**dadurch gekennzeichnet, dass**
ein mit der Antriebswelle (12) drehfest verbundener Mitnehmerstift (60) vorgesehen ist, der in Axialrichtung der Antriebswelle (12) gegen die Kraft einer Feder verschiebbar gelagert ist.

9. Schlauchpumpe nach Anspruch 7 und 8,
**dadurch gekennzeichnet, dass**
der Mitnehmerstift (60) durch eine Öffnung (58) in dem Boden der Ringnut (50) mit der Kulissenführung (52) in Eingriff bringbar ist.

10. Schlauchpumpe nach Anspruch 7 und 8,
**dadurch gekennzeichnet, dass**
die Mitnehmerscheibe (46) im Bereich der Öffnung (58) auf der zur Ringnut (50) entgegengesetzten Seite zumindest eine Führungsschräge (54, 56) aufweist, deren tiefster Punkt die Öffnung (58) ist.

## Claims

1. A peristaltic hose pump comprising
a rotor (14) rotatable by a drive shaft (12); and
a support element (26) extending along a part of the rotor periphery, with a flexible hose being insertable between the support element (26)and the rotor (14),
wherein the support element (26) is movable by a predetermined distance in the direction toward the rotor (14) by rotation of the drive shaft (12) in a first direction of rotation (S),
**characterized in that**
a drive plate (46) rotatable about the drive shaft (12) is provided which is provided with a spiral guide (44) for the movement of the support element (26).

2. A hose pump in accordance with claim 1, **characterized in that** the support element (26) remains in its position on a further rotation of the drive shaft (12) in the first direction of rotation (S) and after a movement by the predetermined distance in the direction toward the rotor (14).

3. A hose pump in accordance with at least one of the preceding claims, **characterized in that** the support element (26) can be moved away from the rotor (12) by the predetermined distance by rotation of the drive shaft in a direction opposite to the first direction of rotation.

4. A hose pump in accordance with claim 3, **characterized in that** the support element (26) remains in its position on a further rotation of the drive shaft (12) in the direction opposite to the first direction of rotation and after a movement away from the rotor (14) by the predetermined distance.

5. A hose pump in accordance with at least one of the preceding claims, **characterized in that** the support element (26) forms a clamping device together with a mating piece (28) in which the hose can be clamped by movement of the support element (26) in the direction toward the rotor (14).

6. A hose pump in accordance with at least one of the preceding claims, **characterized in that** the support element (26) is coupled to the drive shaft via a coupling device.

7. A hose pump in accordance with claim 1, **characterized in that** a ring groove (50) is provided in the drive plate(46) into which a fixed position cam guide (52) engages.

8. A hose pump in accordance with at least one of the preceding claims, **characterized in that** a drive pin (60) rotationally fixedly connected to the drive shaft (12) is provided which is displaceably supported against the force of a spring in the axial direction of the drive shaft (12).

9. A hose pump in accordance with claim 7 and claim 8, **characterized in that** the drive pin (60) can be brought into engagement with the cam guide (52) through an opening (58) in the base of the ring groove (50).

10. A hose pump in accordance with claim 7 and claim 8, **characterized in that** the drive plate (46) has at least one guide chamfer (54, 56), whose lowest point is the opening (58), in the region of the opening (58) on the side opposite the ring groove (50).

## Revendications

1. Pompe à tuyau péristaltique, comprenant
un rotor (14) tournant grâce à un arbre d'entraînement (12) et un élément de soutien (26) qui s'étend le long d'une partie de la périphérie du rotor, un tuyau flexible pouvant être inséré entre l'élément de soutien (26) et le rotor (14),
l'élément de soutien (26) pouvant être déplacé d'une distance prédéterminée en direction du rotor (14) en faisant tourner l'arbre d'entraînement (12) dans un premier sens de rotation (S),
**caractérisée en ce que**
pour déplacer l'élément de soutien (26) est prévu un disque d'entraînement (46), pourvu d'un guidage hélicoïdal (44), lequel peut tourner autour de l'arbre d'entraînement (12).

2. Pompe à tuyau selon la revendication 1,
**caractérisée en ce que**
lorsque l'arbre d'entraînement (12) continue de tourner dans le premier sens de rotation (S) et après le déplacement d'une distance prédéterminée en direction du rotor (14), l'élément de soutien (26) reste dans sa position.

3. Pompe à tuyau selon au moins l'une quelconque des revendications précédentes,
**caractérisée en ce que**
l'élément de soutien (26) peut être déplacé en éloignement du rotor (14) de la distance prédéterminée en faisant tourner l'arbre d'entraînement (12) dans un sens opposé au premier sens de rotation.

4. Pompe à tuyau selon la revendication 3,
**caractérisée en ce que**
lorsque l'arbre d'entraînement (12) continue de tourner dans le sens opposé au premier sens de rotation et après déplacement d'une distance prédéterminée en éloignement du rotor (14), l'élément de soutien (26) reste dans sa position.

5. Pompe à tuyau selon au moins l'une quelconque des revendications précédentes,
**caractérisée en ce que**
l'élément de soutien (26), conjointement avec une pièce antagoniste (28), forme un dispositif de serrage dans lequel le tuyau peut être serré en déplaçant l'élément de soutien (26) en direction du rotor (14).

6. Pompe à tuyau selon au moins l'une quelconque des revendications précédentes,
**caractérisée en ce que**
l'élément de soutien (26) est couplé à l'arbre d'entraînement via un dispositif de couplage.

7. Pompe à tuyau selon la revendication 1,
**caractérisée en ce que**
dans le disque d'entraînement (46) est prévue une gorge annulaire (50) dans laquelle s'engage un guidage à coulisse (52) stationnaire.

8. Pompe à tuyau selon au moins l'une quelconque des revendications précédentes,
**caractérisée en ce que**
il est prévu un toc d'entraînement (60) relié solidaire en rotation avec l'arbre d'entraînement (12), lequel est monté déplaçable en direction axiale de l'arbre d'entraînement (12) à l'encontre de la force d'un ressort.

9. Pompe à tuyau selon la revendication 7 et 8,
**caractérisée en ce que**
le toc d'entraînement (60) peut être amené en engagement avec le guidage à coulisse (52) à travers une ouverture (58) dans le fond de la gorge annulaire (50).

10. Pompe à tuyau selon la revendication 7 et 8,
**caractérisée en ce que**
le disque d'entraînement (46) présente dans la région de l'ouverture (58) sur le côté opposé à la gorge annulaire (50) au moins une pente de guidage (54, 56) dont le point le plus profond est l'ouverture (58).
